# FASCICULE DE BREVET EUROPEEN

(11) **EP 1 103 509 B1**
(45) Date de publication et mention de la délivrance du brevet: **18.02.2004**
(21) Numéro de dépôt: 00403263.7
(22) Date de dépôt: 22.11.2000
(51) Int. Cl.: B65H 75/40, B65H 75/44

(54) **Dispositif enrouleur-dérouleur d'au moins un élément flexible allongé**
Auf- und Abwickelvorrichtung für ein verlängertes flexibles Element
Winding and unwinding device for at least one flexible elongate element

(30) Priorité: 26.11.1999 FR 9914921
(43) Date de publication de la demande: 30.05.2001
(73) Titulaire: LEGRAND, F-87000 Limoges (FR); LEGRAND SNC, F-87000 Limoges (FR)
(72) Inventeur: Jarry, Patrice, 72140 Mont saint Jean (FR)
(74) Mandataire: Santarelli

(56) Documents cités:
- AU-A- 5 196 664
- DE-U- 7 034 023
- GB-A- 2 215 304
- US-A- 4 756 486

## Description

La présente invention concerne de manière générale les enrouleurs-dérouleurs d'éléments flexibles allongés.

Elle concerne plus particulièrement un dispositif enrouleur-dérouleur comprenant un tambour comportant un moyeu autour duquel l'élément flexible est destiné à être enroulé, et deux flasques d'extrémité, le tambour étant monté libre en rotation autour d'un axe solidaire d'un support pourvu d'une poignée de transport qui est placée à distance dudit tambour et qui s'étend globalement longitudinalement d'un flasque d'extrémité à l'autre parallèlement à l'axe de rotation dudit tambour.

L'une des applications particulièrement avantageuse de l'invention, est le stockage de conducteurs ou câbles électriques.

On connaît déjà du document FR 2 166 674 un dispositif enrouleur-dérouleur du type précité, qui comprend un support constitué par des tubes coudés et soudés entre eux, formant le piétement, l'axe de rotation du tambour et la poignée de transport dudit dispositif enrouleur-dérouleur.

On connaît également des documents US 4 756 846, US 4 721 833 et US 4 442 984, des dispositifs enrouleurs-dérouleurs du même type, dans lesquels la poignée de transport placée à distance du tambour est solidaire de montants verticaux du support situés à l'extérieur du tambour à proximité des flasques de ce dernier.

L'inconvénient majeur de ces dispositifs antérieurs, réside dans le fait qu'il existe notamment, du côté intérieur des flasques du tambour, un espace libre entre la poignée de transport et le bord périphérique de chaque flasque, par lequel l'élément flexible a tendance à s'échapper à l'extérieur dudit tambour, lors de son enroulement, et ce, notamment, en fin d'enroulement lorsque ledit élément flexible arrive au voisinage des bords périphériques des flasques du tambour.

En particulier, dans le cas des dispositifs décrits dans les documents US 4 721 833 et US 4 442 984, il se peut que l'élément flexible s'échappe à l'extérieur du tambour par l'espace libre précité et vienne se coincer entre les flasques du tambour et les montants verticaux supportant la poignée de transport.

On connaît enfin du document GB-A- 2 215 304 un dispositif enrouleur-dérouleur "fermé" qui comprend un boîtier fermé contenant deux tambours comportant chacun un moyeu autour duquel un élément flexible est destiné à être enroulé, deux flasques d'extrémité, un flasque central commun aux deux tambours et un axe solidaire du boîtier autour duquel les tambours sont montés libres en rotation. Le boîtier fermé comporte deux joues parallèles, chacune positionnée du côté extérieur à proximité d'un flasque d'extrémité, raccordées par une paroi cylindrique dont l'axe est l'axe de rotation des tambours. Cette paroi cylindrique porte, d'une part, sur sa surface externe, une poignée de transport qui s'étend longitudinalement globalement selon la direction circonférentielle des flasques, et, d'autre part, sur sa surface interne, des gorges qui accueillent le bord des flasques pour éviter le débordement éventuel au-delà des flasques des éléments flexibles enroulés. Cet agencement de gorges est combiné avec des bossages prévus également sur la surface interne de la paroi cylindrique du boîtier et sur la surface cylindrique des moyeux permettant d'éviter aux éléments flexibles enroulés autour des moyeux de se chevaucher.

Ces bossages permettent de guider chaque élément flexible enroulé autour d'un moyeu pour qu'il se répartisse sur toute la surface de ce dernier.

Le document DE-U- 70 34 023 décrit également un dispositif enrouleur-dérouleur "fermé" du même type que celui décrit dans le document GB-A- 2 215 304.

De tels dispositifs enrouleurs-dérouleurs sont très complexe et coûteux à réaliser du fait notamment de la présence du boîtier fermé qui est aménagé intérieurement.

Afin de pallier aux inconvénients des dispositifs antérieurs précités, l'invention propose un nouveau dispositif enrouleur-dérouleur du type défini en introduction, dans lequel la poignée de transport est équipée de deux butées latérales pour l'élément flexible allongé enroulé autour du moyeu, chaque butée latérale étant positionnée du côté intérieur de chaque flasque du tambour, de manière adjacente à un flasque et s'étendant en direction du moyeu sensiblement perpendiculaire à l'axe dudit tambour.

Selon d'autres caractéristiques avantageuses et non limitatives du dispositif enrouleur-dérouleur selon l'invention :
- chaque butée latérale est constituée par une paroi qui s'étend entre la poignée de transport et un flasque de sorte qu'elle ferme l'espace libre existant entre ces derniers,
- lesdites butées latérales viennent de formation avec la poignée de transport,
- lesdites butées latérales sont rapportées sur la poignée de transport,
- la poignée de transport comporte deux gorges orientées dans une direction sensiblement perpendiculaire à l'axe de rotation du tambour et dans lesquelles sont engagés les bords périphériques des flasques du tambour, chaque gorge étant délimitée par deux parois parallèles, positionnées de part et d'autre d'un flasque à distance de celui-ci, l'une des deux parois placée du côté intérieur dudit flasque formant ladite butée latérale,
- la poignée de transport comprend deux parties similaires, assemblées sur ledit support dans un plan sensiblement vertical passant par l'axe de rotation du tambour. Selon ce mode de réalisation, la poignée de transport comprend avantageusement une partie d'extrémité coudée qui emprisonne un montant du support s'étendant sensiblement perpendiculairement à la direction longitudinale de ladite poignée. Les parties similaires de la poignée sont articulées l'une par rapport à l'autre, par l'intermédiaire d'une charnière s'étendant suivant la direction longitudinale de ladite poignée de transport, cette charnière d'articulation pouvant venir de formation avec lesdites parties de sorte que l'ensemble constitue une seule pièce. Les deux parties similaires de la poignée de transport comprennent des moyens complémentaires d'encliquetage pour leur assemblage,
- au moins l'une des butées latérales de la poignée de transport porte un crochet souple qui s'étend vers l'intérieur du tambour sensiblement parallèlement au moyeu, pour le maintien de l'élément flexible après son enroulement ou son déroulement.

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue en perspective de côté du dispositif enrouleur-dérouleur selon l'invention ;
- la figure 2 est une vue en perspective d'un autre côté du dispositif enrouleur-dérouleur de la figure 1 ;
- la figure 3 est une vue en perspective de face du dispositif enrouleur-dérouleur de la figure 1 ; et
- la figure 4 est une vue en perspective du côté intérieur de la poignée de transport ouverte du dispositif enrouleur-dérouleur de la figure 1.

Sur les figures 1 à 3, on a représenté un dispositif enrouleur-dérouleur 100 d'au moins un élément flexible allongé (non représenté sur les figures).

Il s'agit ici d'un câble d'alimentation électrique. Toutefois, sans sortir du cadre de l'invention, on peut envisager que l'élément flexible allongé soit un tuyau, une chaîne ou un produit similaire.

Ce dispositif enrouleur-dérouleur 100 comporte de manière connue en soi un support 130 constitué par un assemblage de tubes droits et coudés formant :
- le piétement 131 du dispositif, présentant ici une forme sensiblement en U,
- des montants 132, 134 s'élevant verticalement par rapport au piétement suivant des directions obliques croisées,
- un axe horizontal 135 autour duquel est monté libre en rotation un tambour, et
- un support horizontal 133 de montage d'une poignée de transport 150 placée à distance dudit tambour.

Les tubes constituant le support 130 peuvent être avantageusement réalisés en matière métallique.

On peut également envisager en variante que le support 130 soit réalisé d'une seule pièce, c'est-à-dire d'un seul tube conformé à la forme désirée.

Le tambour du dispositif enrouleur-dérouleur 100 comporte un moyeu 140 autour duquel l'élément flexible est destiné à être enroulé, et deux flasques d'extrémité 110, 120.

Le moyeu 140 est ici réalisé en deux parties 141, 142 assemblées suivant la direction de l'axe de rotation 135 du tambour.

L'assemblage des deux parties 141, 142 du moyeu 140 est réalisé de manière classique par vissage.

En outre, il est prévu des moyens de positionnement des deux parties 141, 142 du moyeu 140, l'une par rapport à l'autre, avant leur assemblage.

Comme le montre plus particulièrement la figure 3, ces moyens de positionnement comprennent deux doigts 143 (un seul est représenté sur la figure 3) faisant saillies axiales du bord périphérique libre d'une partie 141, et destinés à s'engager dans des creux 144 de forme complémentaire (un seul est visible sur la figure 3) prévus en correspondance sur le bord périphérique libre de l'autre partie 142 du moyeu.

Au fond des creux 144, il est avantageusement prévu un évidement permettant d'évacuer de l'eau ayant pu pénétrer dans le moyeu 140, lors de l'utilisation du dispositif enrouleur-dérouleur, et éviter ainsi que celle-ci s'accumule à l'intérieur du moyeu.

Chaque partie 141, 142 du moyeu 140 du tambour peut être emmanchée à force dans une ouverture circulaire prévue dans une partie centrale de chaque flasque 110, 120, ou venir de formation par moulage d'une matière plastique avec chaque flasque 110, 120.

Chaque flasque 110, 120 se présente sous la forme d'un disque qui comporte, sur sa face interne 110b, 120b tournée du côté du moyeu 140, des ailettes de rigidification 111, 121 s'étendant à partir du moyeu 140 dans une direction radiale jusqu'à son bord périphérique 110c, 120c. Ces ailettes de rigidification 111, 121 sont régulièrement réparties autour du moyeu 140.

Chaque flasque 110, 120 comporte des alvéolés 112, 122, ici trois alvéoles, régulièrement répartis autour du moyeu 140 du tambour.

Chaque flasque 110, 120 comporte en son centre un palier de montage à rotation libre du tambour sur l'axe 135 du support 130.

Le flasque 120 comporte sur sa face externe 120a une ouverture centrale circulaire dans laquelle se situe le palier de montage à rotation du tambour. Dans cette ouverture centrale, il est également prévu des ailettes de rigidification 123 solidaires du palier, et qui s'étendent à partir du palier, radialement en étoile, pour se raccorder au flasque 120.

L'autre flasque 110 est fermé du côté extérieur et accueille dans une partie centrale, ici, quatre logements 113 pour des appareillages électriques plus particulièrement des prises de courant (non représentées) reliées électriquement à l'intérieur du tambour au câble d'alimentation électrique destiné à être enroulé autour du moyeu du tambour. Ces prises de courant permettent le raccordement électrique des conducteurs ou câbles électriques extemes au câble d'alimentation électrique enroulé autour du moyeu, et qui comporte à son extrémité libre une prise de courant pour son branchement à un appareil électrique ou au secteur.

Ces logements 113 accueillant des appareillages électriques sont fermés extérieurement par des capots 114 montés à pivotement sur le flasque 110 par l'intermédiaire de charnières 115.

En outre, le flasque 110 du tambour porte sur sa face externe 110a une poignée 160 pour permettre l'entraînement en rotation du tambour autour de l'axe 135 du support 130, de façon à enrouler et dérouler le câble électrique autour du moyeu. Cette poignée 160 est raccordée au flasque 110 par l'intermédiaire d'un manchon 161 emmanché à force ou vissé dans une ouverture prévue à cet effet dans le flasque 110.

Selon une caractéristique avantageuse du dispositif enrouleur-dérouleur 100 représenté sur les figures 1 à 3, la poignée de transport 150 montée sur le support horizontal 133, de manière à être positionnée à distance dudit tambour, est équipée de deux butées latérales 152a, 153a pour l'élément flexible allongé (ici non représenté) enroulé autour du moyeu 140, chaque butée latérale 152a, 153a étant positionnée du côté intérieur de chaque flasque 110, 120 du tambour de manière adjacente à un flasque et s'étendant en direction du moyeu 140 sensiblement perpendiculairement à l'axe de rotation 135 dudit tambour.

Selon l'exemple représenté, chaque butée latérale 152a, 153a vient de formation avec la poignée de transport réalisée par moulage d'une matière plastique.

Bien entendu, selon un autre mode de réalisation non représenté, on peut prévoir que lesdites butées latérales soient rapportées sur la poignée de transport.

Chaque butée latérale 152a, 153a est constituée par une paroi qui s'étend entre la poignée de transport 150 et un flasque 110, 120 de sorte qu'elle ferme l'espace libre existant entre ces derniers.

Selon l'exemple représenté sur les figures, la poignée de transport 150 comporte deux gorges 154, 155 orientées dans la direction sensiblement perpendiculaire à l'axe de rotation du tambour et dans lesquelles sont engagés les bords périphériques 110c, 120c des flasques 110, 120 du tambour tout en restant hors contact des parois définissant lesdites gorges. Chaque gorge 154, 155 est délimitée par deux parois parallèles 152a, 152b et 153a, 153b positionnées de part et d'autre d'un flasque à distance de celui-ci. La paroi intérieure de chaque gorge 154, 155, c'est-à-dire celle qui est située à proximité de la face interne 110b, 120b de chaque flasque 110, 120, forme la butée latérale 152a, 153a.

Chaque gorge 154, 155 de la poignée de transport 150 comporte un fond 152c, 153c positionné au-dessus du bord périphérique 110c, 120c de chaque flasque 110, 120.

De cette manière, le bord périphérique 110c, 120c de chaque flasque 110, 120 ne peut pas frotter sur une partie de cette poignée.

La poignée de transport 150 comporte deux parties d'extrémité 152, 153 incluant lesdites gorges 154, 155 dont la paroi latérale interne 152a, 153a constitue la butée latérale pour l'élément flexible allongé enroulé autour du moyeu du tambour. Lesdites parties d'extrémité 152, 153 de la poignée de transport sont espacées l'une de l'autre et reliées par un corps central 151 globalement allongé suivant la direction longitudinale de la poignée.

Avantageusement, l'une des parties d'extrémité 152 de la poignée est agencée de manière coudée, c'est-à-dire avec une partie s'étendant sensiblement perpendiculairement à la direction longitudinale de ladite poignée et comportant un orifice 157, de telle sorte que lors de l'assemblage de la poignée de transport sur le support, cette partie d'extrémité coudée 152 emprisonne, dans son orifice 157, un montant 132 du support 130 s'étendant sensiblement perpendiculairement à la direction longitudinale de ladite poignée.

Un tel agencement permet de bloquer la poignée de transport sur le support horizontal 133 et d'éviter que celle-ci puisse sortir de ce support par coulissement vers l'extrémité libre de ce dernier.

Par ailleurs, sur l'une desdites butées latérales 152a de la poignée de transport 150, il est prévu un crochet souple 156 qui vient de formation avec ladite poignée et qui s'étend vers l'intérieur du tambour sensiblement parallèlement au moyeu 140 pour le maintien de l'élément flexible après son enroulement autour du moyeu, ou son déroulement.

Avantageusement, après l'enroulement de l'élément flexible allongé autour du moyeu, l'extrémité libre de celui-ci est bloquée dans ledit crochet souple 156, cela permet d'éviter que ledit élément flexible se déroule de lui-même notamment lors du transport dudit dispositif enrouleur-dérouleur.

Comme le montre plus particulièrement la figure 4, la poignée de transport 150 est réalisée avantageusement en deux parties similaires, assemblées sur le support horizontal 133.

L'assemblage des deux parties similaires de la poignée de transport est réalisé dans un plan sensiblement vertical P (voir figure 3) passant par l'axe de rotation 135 du tambour.

Les parties similaires de la poignée de transport 150 sont articulées l'une par rapport à l'autre par l'intermédiaire d'une charnière C s'étendant suivant la direction longitudinale de ladite poignée de transport 150.

Ici, la charnière d'articulation C vient de formation avec lesdites parties similaires de ladite poignée de transport 150 et s'étend sur une partie de la longueur de la poignée.

Lesdites parties similaires de la poignée de transport comprennent des moyens complémentaires d'encliquetage pour leur assemblage.

A cet effet, il est prévu au fond de chaque moitié de gorge 154, 155 une dent d'encliquetage 158, 158'. Les dents d'encliquetage 158, 158' des moitiés de gorge complémentaires sont destinées à coopérer ensemble, suivant la direction d'assemblage de la poignée de transport, qui est la direction transversale à l'axe de rotation 135 du tambour perpendiculairement au plan P.

Sur l'une et l'autre des parties similaires de la poignée de transport, il est prévu au niveau de son corps central, des dents d'encliquetage 159 destinées à s'encliqueter sur des crans de logements complémentaires 159', lors de l'assemblage des deux parties similaires suivant la direction d'assemblage précitée.

Au niveau de la partie d'extrémité 152 de la poignée de transport 150, il est prévu, sur la face intérieure de l'une des parties similaires de ladite poignée, des plots de centrage 170 destinés à s'engager, lors de l'assemblage des deux parties similaires, dans des logements 171 correspondants prévus sur la face intérieure de l'autre partie similaire.

L'orifice 157 de la partie d'extrémité coudée 152 de la poignée de transport 150 est formé lors de l'assemblage des deux parties similaires de ladite poignée. Pour cela, l'une desdites parties similaires comporte sur une portion latérale un évidement 157 à fond incurvé débouchant sur un bord libre de cette dernière, et l'autre partie similaire comporte une patte 152d faisant saillie du bord libre de ladite partie et destinée à s'engager dans l'évidement 157 de l'autre partie. Cette patte 152d comprend à son extrémité libre une portion incurvée 152'd qui vient compléter, lors de l'assemblage des deux parties similaires de la poignée, le fond incurvé de l'évidement prévu sur l'autre partie de la poignée pour former l'orifice 157.

La présente invention n'est nullement limitée au mode de réalisation décrit et représenté, mais l'homme du métier saura y apporter toute variante conforme à celle revendiquée.

## Revendications

1. Dispositif enrouleur-dérouleur (100) d'au moins un élément flexible allongé, comprenant un tambour comportant un moyeu (140) autour duquel l'élément flexible est destiné à être enroulé, et deux flasques d'extrémité (110, 120), le tambour étant monté libre en rotation autour d'un axe (135) solidaire d'un support (130) pourvu d'une poignée de transport (150) qui est placée à distance dudit tambour et, qui s'étend globalement longitudinalement d'un flasque d'extrémité à l'autre parallèlement à l'axe de rotation (135) dudit tambour, **caractérisé en ce que** la poignée de transport (150) est équipée de deux butées latérales (152a, 153a) pour l'élément flexible allongé enroulé autour du moyeu (140), chaque butée latérale (152a, 153a) étant positionnée du côté intérieur de chaque flasque (110, 120) du tambour, de manière adjacente à un flasque et s'étendant en direction du moyeu (140) sensiblement perpendiculairement à l'axe de rotation (135) dudit tambour.

2. Dispositif selon la revendication 1, **caractérisé en ce que** chaque butée latérale (152a, 153a) est constituée par une paroi s'étendant entre la poignée de transport (150) et un flasque (110, 120) de sorte qu'elle ferme l'espace libre existant entre ces derniers.

3. Dispositif selon l'une des revendications 1 ou 2, **caractérisé en ce que** lesdites butées (152a, 153a) viennent de formation avec ladite poignée de transport (150).

4. Dispositif selon l'une des revendications 1 ou 2, **caractérisé en ce que** lesdites butées sont rapportées sur la poignée de transport.

5. Dispositif selon l'une des revendications 1 à 4, **caractérisé en ce que** la poignée de transport (150) comporte deux gorges (154, 155) orientées dans une direction sensiblement perpendiculaire à l'axe de rotation (135) du tambour et dans lesquelles sont engagés les bords périphériques (110c, 120c) des flasques (110, 120) du tambour, chaque gorge (154, 155) étant délimitée par deux parois parallèles (152a, 152b ; 153a, 153b), positionnées de part et d'autre d'un flasque à distance de celui-ci, l'une des deux parois (152a, 153a) placée du côté intérieure dudit flasque formant ladite butée latérale.

6. Dispositif selon la revendication 5, **caractérisé en ce que** chaque gorge (154, 155) comporte un fond (152c, 153c) positionné au-dessus du bord périphérique (110c, 120c) d'un flasque (110, 120).

7. Dispositif selon l'une des revendications 1 à 6, **caractérisé en ce que** la poignée de transport (150) comprend deux parties similaires, assemblées sur ledit support (133) dans un plan sensiblement vertical (P) passant par l'axe de rotation (135) du tambour.

8. Dispositif selon la revendication 7, **caractérisé en ce que** la poignée de transport (150) comprend une partie d'extrémité coudée (152) qui emprisonne un montant (132) du support (130) s'étendant sensiblement perpendiculairement à la direction longitudinale de ladite poignée.

9. Dispositif selon l'une des revendications 7 ou 8, **caractérisé en ce que** lesdites parties similaires de la poignée sont articulées l'une par rapport à l'autre, par l'intermédiaire d'une charnière (C) s'étendant suivant la direction longitudinale de ladite poignée de transport (150).

10. Dispositif selon la revendication 9, **caractérisé en ce que** la charnière d'articulation (C) vient de formation avec lesdites parties de sorte que l'ensemble constitue une seule pièce.

11. Dispositif selon l'une des revendications 7 à 10, **caractérisé en ce que** les deux parties similaires de la poignée de transport (150) comprennent des moyens complémentaires d'encliquetage (159, 159' ; 158, 158') pour leur assemblage.

12. Dispositif selon l'une quelconque des revendications précédentes, **caractérisé en ce qu'**au moins l'une desdites butées (152a) porte un crochet souple (156) qui s'étend vers l'intérieur du tambour sensiblement parallèlement au moyeu (140), pour le maintien de l'élément flexible après son enroulement ou son déroulement.

13. Dispositif selon l'une quelconque des revendications précédentes, **caractérisé en ce que** la poignée de transport (150) est réalisée par moulage d'une matière plastique.

## Claims

1. deploy/rewind device (100) for at least one elongate flexible element, comprising a drum having a hub (140) about which the flexible element is intended to be wound, and two end flanges (110, 120), the drum being mounted for free rotation about an axle (135) that is integral with a support (130) provided with a transport handle (150) located at a distance from said drum and which extends substantially longitudinally from one end flange to the other parallel to the axis of rotation (135) of said drum, **characterized in that** the transport handle (150) is provided with two lateral abutments (152a, 153a) for the elongate flexible element wound around the hub (140), each lateral abutment (152a, 153a) being positioned on the inner side of each flange (110, 120) of the drum, adjacent to a flange and extending in the direction of the hub (140) substantially perpendicular to the axis of rotation (135) of said drum.

2. A device according to claim 1, **characterized in that** each lateral abutment (152a, 153a) is constituted by a wall extending between the transport handle (150) and a flange (110, 120) so that it closes the free space between them.

3. A device according to claim 1 or claim 2, **characterized in that** said abutments (152a, 153a) are integral with said transport handle (150).

4. A device according to claim 1 or claim 2, **characterized in that** said abutments are affixed to the transport handle.

5. A device according to one of claims 1 to 4, **characterized in that** the transport handle (150) comprises two grooves (154, 155) orientated in a direction substantially perpendicular to the axis of rotation (135) of the drum and in which the peripheral edges (110c, 120c) of the flanges (110, 120) of the drum are engaged, each groove (154, 155) being delimited by two parallel walls (152a, 152b; 153a, 153b) positioned either side of a flange at a distance therefrom, one of the two walls (152a, 153a) placed on the inner side of said flange forming said lateral abutment.

6. A device according to claim 5, **characterized in that** each groove (154, 155) comprises a base (152c, 153c) positioned above the peripheral edge (110c, 120c) of a flange (110, 120).

7. A device according to one of claims 1 to 6, **characterized in that** the transport handle (150) comprises two similar portions, assembled on said support (133) in a substantially vertical plane (P) passing through the axis of rotation (135) of the drum.

8. A device according to claim 7, **characterized in that** the transport handle (150) comprises a portion with a bent end (152) which traps an upright (132) of the support (130) extending substantially perpendicular to the longitudinal direction of said handle.

9. A device according to claim 7 or claim 8, **characterized in that** said similar portions of the handle are articulated with respect to each other about a hinge (C) extending in the longitudinal direction of said transport handle (150).

10. A device according to claim 9, **characterized in that** the articulating hinge (C) is integral with said portions so that the assembly constitutes a single piece.

11. A device according to one of claims 7 to 10, **characterized in that** the two similar portions of the transport handle (150) comprise complementary snap-fit means (159, 159'; 158, 158') for their assembly.

12. A device according to any one of the preceding claims, **characterized in that** at least one of said abutments (152a) carries a flexible hook (156) which extends towards the interior of said drum substantially parallel to the hub (140) to hold the flexible element after deploying or rewinding it.

13. A device according to any one of the preceding claims, **characterized in that** the transport handle (150) is formed by moulding a plastics material.

## Patentansprüche

1. Auf- und Abrollvorrichtung (100) für mindestens ein flexibles langgestrecktes Element, umfassend eine Trommel mit einer Nabe (140), auf die das flexible Element aufgerollt werden soll, und zwei Endwangen (110, 120), wobei die Trommel um eine Achse (135) frei drehbar montiert ist, die mit einem Halter (130) fest verbunden ist, der mit einem Transportgriff (150) versehen ist, der in einem Abstand von der Trommel angeordnet ist und der sich insgesamt in Längsrichtung von einer Endwange zur anderen parallel zu der Drehachse (135) der Trommel erstreckt, **dadurch gekennzeichnet, daß** der Transportgriff (150) mit zwei seitlichen Anschlägen (152a, 153a) für das auf die Nabe (140) aufgerollte langgestreckte flexible Element versehen ist, wobei jeder seitliche Anschlag (152a, 153a) auf der inneren Seite jeder Wange (110, 120) der Trommel angrenzend an eine Wange angeordnet ist und sich in Richtung auf die Nabe (140) im wesentlichen senkrecht zur Drehachse (135) der Trommel erstreckt.

2. Vorrichtung nach Anspruch 1, **dadurch gekennzeichnet, daß** jeder seitliche Anschlag (152a, 153a) aus einer Wand besteht, die sich zwischen dem Transportgriff (150) und einer Wange (110, 120) so erstreckt, daß sie den zwischen diesen bestehenden freien Raum schließt.

3. Vorrichtung nach einem der Ansprüche 1 oder 2, **dadurch gekennzeichnet, daß** die Anschläge (152a, 153a) mit dem Transportgriff (150) mitgeformt sind.

4. Vorrichtung nach einem der Ansprüche 1 oder 2, **dadurch gekennzeichnet, daß** die Anschläge an dem Transportgriff angebracht sind.

5. Vorrichtung nach einem der Ansprüche 1 bis 4, **dadurch gekennzeichnet, daß** der Transportgriff (150) zwei Nuten (154, 155) aufweist, die in einer zur Drehachse (135) der Trommel im wesentlichen senkrechten Richtung gerichtet sind und in die die Umfangsränder (110c, 120c) der Wangen (110, 120) der Trommel eingeführt sind, wobei jede Nut (154, 155) von zwei parallelen Wänden (152a, 152b; 153a, 153b) begrenzt ist, die zu beiden Seiten einer Wange in einem Abstand von dieser angeordnet sind, wobei eine der beiden Wände (152a, 153a), die auf der inneren Seite der Wange gelegen ist, den seitlichen Anschlag bildet.

6. Vorrichtung nach Anspruch 5, **dadurch gekennzeichnet, daß** jede Nut (154, 155) einen Boden (152c, 153c) aufweist, der über dem Umfangsrand (110c, 120c) einer Wange (110, 120) angeordnet ist.

7. Vorrichtung nach einem der Ansprüche 1 bis 6, **dadurch gekennzeichnet; daß** der Transportgriff (150) zwei ähnliche Teile umfaßt, die auf dem Halter (133) in einer im wesentlichen vertikalen, durch die Drehachse (135) der Trommel laufenden Ebene (P) zusammengebaut sind.

8. Vorrichtung nach Anspruch 7, **dadurch gekennzeichnet, daß** der Transportgriff (150) einen gekrümmten Endteil (152) aufweist, der einen Ständer (132) des Halters (130) umschließt, der sich im wesentlichen senkrecht zur Längsrichtung des Griffs erstreckt.

9. Vorrichtung nach einem der Ansprüche 7 oder 8, **dadurch gekennzeichnet, daß** die ähnlichen Teile des Griffs über ein Scharnier (C) aneinander angelenkt sind, das sich in der Längsrichtung des Transportgriffs (150) erstreckt.

10. Vorrichtung nach Anspruch 9, **dadurch gekennzeichnet, daß** das Gelenkscharnier (C) mit den Teilen mitgeformt ist, so daß die Einheit ein einziges Teil bildet.

11. Vorrichtung nach einem der Ansprüche 7 bis 10, **dadurch gekennzeichnet, daß** die beiden ähnlichen Teile des Transportgriffs (150) ergänzende Einklinkmittel (159, 159'; 158, 158') für ihren Zusammenbau aufweisen.

12. Vorrichtung nach einem der vorhergehenden Ansprüche, **dadurch gekennzeichnet, daß** mindestens einer der Anschläge (152a) einen biegsamen Haken (156), der sich auf das Innere der Trommel zu im wesentlichen parallel zu der Nabe (140) erstreckt, für den Halt des flexiblen Elements nach seinem Aufrollen oder Abrollen trägt.

13. Vorrichtung nach einem der vorhergehenden Ansprüche, **dadurch gekennzeichnet, daß** der Transportgriff (150) durch Formen eines Kunststoffs hergestellt ist.
